# EUROPÄISCHE PATENTSCHRIFT

(11) **EP 0 876 844 B1**
(45) Veröffentlichungstag und Bekanntmachung des Hinweises auf die Patenterteilung: **02.01.2003**
(21) Anmeldenummer: 98108158.1
(22) Anmeldetag: 05.05.1998
(51) Int. Cl.: B02C 17/04, B02C 17/18, B02C 23/14, B02C 17/00

(54) **Vorrichtung und Verfahren zur Aufbereitung von Abfällen**
Method and apparatus for treating waste
Procédé et appareil pour le traitement de déchets

(30) Priorität: 06.05.1997 DE 19719145
(43) Veröffentlichungstag der Anmeldung: 11.11.1998
(73) Patentinhaber: Friedmann, Hans, Dr.-Ing., 85276 Pfaffenhofen (DE)
(72) Erfinder: Friedmann, Hans, Dr.-Ing., 85276 Pfaffenhofen (DE)
(74) Vertreter: Schurack, Eduard F.

(56) Entgegenhaltungen:
- EP-A- 0 302 551
- DE-A- 2 254 844
- DE-A- 3 803 298
- FR-A- 826 816
- US-A- 5 322 792

## Beschreibung

Die vorliegende Erfindung betrifft eine Vorrichtung und ein Verfahren zur Aufbereitung von Abfällen mit organischen Anteilen, mit mindestens einer drehbaren Zerkleinerungstrommel mit Schwerstoffausschleusung, wobei die Zerkleinerungstrommel in ihrem Inneren mindestens einen frei beweglich angeordneten Mahlkörper aufweist und der oder die Mahlkörper mittels einer Trennvorrichtung in der Zerkleinerungstrommel zurückgehalten wird bzw. werden und die Zerkleinerungstrommel einen Rückhaltering aufweist, der unzerkleinerte Abfälle bis zum Erreichen einer entsprechenden, vorbestimmten Teilchengröße in der Zerkleinerungstrommel zurückhält und im Bereich einer Drehachse zwei sich gegenüberliegende Öffnungen aufweist.

Zur Aufbereitung von Abfällen mit organischen Anteilen, z.B. Biomüll, Restmüll oder Hausmüll, vor der biologischen Behandlung sind Naß- und Trockenverfahren bekannt. Ziel der Aufbereitung ist es dabei, diejenigen Bestandteile abzutrennen, welche den biologischen Behandlungsprozeß stören, die Anlagentechnik beschädigen oder die Qualität der entstehenden Produkte beeinträchtigen. Insbesondere betrifft dies Metalle, Glas, Steine, Sand, aber auch Kunststoffe, Leder oder ähnliche Stoffe.

Das am häufigsten eingesetzte Störstoffabtrennungsverfahren ist die Handauslese dieser Stoffe aus den aufzubereitenden Abfällen. Dieses Verfahren verursacht jedoch erhebliche Personalkosten und ist vergleichsweise wenig wirkungsvoll. Darüberhinaus ist dieses Verfahren hygienisch bedenklich.

Des weiteren sind Verfahren zur automatischen Störstoffabtrennung bekannt, bei denen die sogenannte Schwimm-Sink-Trennung angewandt wird. Dabei werden Stofflöser, welche in der Papierindustrie verwendet werden, für die Abfallaufbereitung angepaßt. Die bei diesem Trennverfahren eingesetzten Apparate werden diskontinuierlich betrieben. Nachteilig an diesem Stand der Technik ist, daß derartige bekannte Anlagen einen sehr hohen Energieverbrauch aufweisen. Die Durchsatzleistung der zudem sehr teuren Apparate ist aus statischen Gründen und aufgrund der diskontinuierlichen Betriebsweise auf etwa 80 Tonnen pro Arbeitstag begrenzt.

Die EP-A-0 302 551 beschreibt eine Vorrichtung und ein Verfahren zur Behandlung und Aufbereitung von Müll. Dabei wird mit Hilfe einer Zerkleinerungsvorrichtung der Müll zerkleinert, wobei die fein gemahlenen Bestandteile getrennt von den gröberen, nicht oder schlecht zu zerkleinernden Bestandteilen getrennt werden. Die fein gemahlene Fraktion enthält organische und anorganische Bestandteile. Auch die in der US-A-5 322 792 beschriebene Aufbereitungsvorrichtung für Müll erlaubt keine einfache und schnelle, sowie vollständige Trennung von anorganischen und organischen Bestandteilen des aufzubereitenden Abfalls.

Aufgabe der vorliegenden Erfindung ist es daher, eine Vorrichtung und ein Verfahren zur Aufbereitung von Abfällen mit organischen Bestandteilen der eingangs genannten Art bereitzustellen, welche eine vollautomatische und kontinuierliche Aufbereitung der Abfälle bei Einsatz kostengünstigerer Apparate und weniger Energieaufwand bei gleichzeitiger Trennung von organischen und anorganischen Bestandteilen gewährleistet.

Diese Aufgabe wird durch die Merkmale der unabhängigen Ansprüche gelöst.

Vorteilhafte Ausgestaltungen sind in den Unteransprüchen dargestellt.

Bei einer erfindungsgemäßen Vorrichtung zur Aufbereitung von Abfällen weist eine Zerkleinerungstrommel im Bereich ihrer Drehachse zwei sich gegenüberliegende Öffnungen auf, wobei die erste Öffnung zum Eintrag der aufzubereitenden Abfälle und zum Austrag von zerkleinerten organischen Bestandteilen des Abfalls und die zweite Öffnung zum Austrag der abgetrennten anorganischen Bestandteile des Abfalls dient, wobei die erste Öffnung einen größeren Durchmesser aufweist als die zweite Öffnung und der Transport der abgesunkenen zerkleinerten anorganischen Bestandteile zur zweiten Öffnung mittels eines Schneckenaustrags erfolgt. Durch eine derartige Ausgestaltung ist gewährleistet, daß die den späteren biologischen Abbau störenden Schwer- und Leichtstoffe bereits zu Anfang des Aufbereitungsvorganges durch die Zerkleinerungstrommel getrennt und sortiert werden. Die getrennte Ausgabe der insbesondere anorganischen und andererseits organischen Bestandteile gewährleistet den kontinuierlichen Betrieb der Vorrichtung. Zudem ist der Energieverbrauch wesentlich geringer als bei bekannten Vorrichtungen. Da die erfindungsgemäße Vorrichtung kontinuierlich betrieben werden kann, sind auch sehr große Durchsatzleistungen erzielbar.

In einer weiteren vorteilhaften Ausgestaltung der erfindungsgemäßen Vorrichtung weist diese eine der Zerkleinerungstrommel nachgeschaltete Grobsiebvorrichtung zur Aufnahme und Siebung der zerkleinerten organischen Abfälle auf. Dieser Grobsiebvorrichtung kann eine Feinsiebvorrichtung vor- oder nachgeschaltet werden. Dadurch ist gewährleistet, daß mögliche, durch die Zerkleinerungstrommel nicht abgetrennte restliche Störstoffe ausgesiebt werden, so daß für den nachfolgenden biologischen Abbau eine überwiegend reine organische Suspension zur Verfügung steht. Zusätzlich kann ein Teil des durch die Siebung abgetrennten feststoffarmen Wassers in die Zerkleinerungstrommel zur Einstellung eines vorbestimmten und vorteilhaften Feststoffgehaltes und der Viskosität des Abfalls in der Zerkleinerungstrommel rückgeführt werden. Dies gewährleistet eine umweltfreundliche und resourcensparende Aufbereitung von Abfällen.

Das erfindungsgemäße Verfahren zur Aufbereitung von Abfällen wird unter Verwendung der vorhergehend beschriebenen erfindungsgemäßen Vorrichtung betrieben. Dabei werden in einem ersten Verfahrensschritt die aufzubereitenden Abfälle in die Zerkleinerungstrommel eingebracht, wobei die Trennung der anorganischen und organischen Bestandteile des Abfalls stattfindet. Die anorganischen Bestandteile werden über eine zweite Öffnung der Zerkleinerungstrommel abgeführt. Die in der Zerkleinerungstrommel verbleibenden organischen Bestandteile des Abfalls werden in einem zweiten Verfahrensschritt bis zu einer vorbestimmten Teilchengröße zerkleinert. Dabei entsteht eine organische, wässrige Suspension, die aus der Zerkleinerungstrommel auf ein Grobsieb ausgetragen wird. Dabei werden nicht zerkleinerbare organische Bestandteile abgetrennt. Die entstehende organische Suspension wird in einem weiteren Verfahrensschritt aus dem Grobsieb auf ein Feinsieb ausgetragen. Nach einer weiteren Feinsiebung der organischen Suspension wird das erhaltende feststoffarme Wasser teilweise in die Zerkleinerungstrommel rückgeführt. In einem letzten Verfahrensschritt wird die resultierende organische Suspension der weiteren biologischen Behandlung zugeführt.

In einer vorteilhaften Ausgestaltung des erfindungsgemäßen Verfahrens wird die Feinsiebung der organischen Suspension vor der Grobsiebung durchgeführt. Der Verfahrensschritt der Grob- und/oder Feinsiebung kann dabei mehrstufig ausgebildet sein.

Weiterhin ist es möglich, die Sandanteile der abgetrennten anorganischen Bestandteile des Abfalls einer Sandwäsche zuzuführen.

Weitere Einzelheiten, Vorteile und Merkmale der Erfindung ergeben sich aus der nachfolgenden Beschreibung des in der Zeichnung dargestellten, bevorzugten Ausführungsbeispiels.

Die Figur zeigt eine Vorrichtung 10 zur Aufbereitung von Abfällen, insbesondere Abfälle mit organischen Anteilen. Die Vorrichtung 10 umfaßt dabei eine drehbare Zerkleinerungstrommel 12 mit Schwerstoffausschleusung, eine Grobsiebvorrichtung 26 und eine Feinsiebvorrichtung 28. Die Zerkleinerungstrommel 12 weist in ihrem Inneren mindestens einen freibeweglich angeordneten Mahlkörper (nicht dargestellt) auf. Der oder die Mahlkörper bestehen dabei üblicherweise aus Stein oder Metallkugeln. Der oder die Mahlkörper werden mittels einer Trennvorrichtung 16 in der Zerkleinerungstrommel 12 zurückgehalten. Über eine Abfalleintragsschurre 14 wird der aufzubereitende Abfall in das Innere der Zerkleinerungstrommel 12 überführt.

Die Zerkleinerungstrommel 12 weist zudem einen Rückhaltering 18 auf, der unzerkleinerte Abfälle bis zum Erreichen einer entsprechenden, vorbestimmten Teilchengröße in der Zerkleinerungstrommel 12 zurückhält. Weiterhin weist die Zerkleinerungstrommel 12 im Bereich ihrer Drehachse 36 zwei sich gegenüberliegende Öffnungen 32, 34 auf. Die erste Öffnung 34 dient dabei zum Eintrag der aufzubereitenden Abfälle über die Abfalleintragsschurre 14 und zum Austrag der zerkleinerten organischen Bestandteile des Abfalls über eine zweite Austragsschurre 24. Die zweite Öffnung 32 dient zum Austrag der abgetrennten anorganischen Bestandteile des Abfalls über eine erste Austragsschurre 20. Die abgesonderten anorganischen Bestandteile, insbesondere die Sandanteile des Abfalles, werden einer Sandwäsche (nicht dargestellt) zugeführt.

Die der Zerkleinerungstrommel 12 nachgeschaltete Grobsiebvorrichtung 26 nimmt die aus der Zerkleinerungstrommel 12 abgegebenen zerkleinerten organischen Abfälle auf und führt eine Siebung dieser durch. Die Grobsiebvorrichtung 26 weist dabei eine Siebmaschenweite von 8 - 30 mm auf. Die auf dem Grobsieb 26 verbleibenden gröberen organischen Bestandteile werden abgeführt und einer weiteren Verwertung bzw. Entsorgung zugeführt. Hierbei handelt es sich insbesondere um Teile aus Holz, Leder oder Kunststoff.

Die Vorrichtung 10 weist weiterhin eine der Grobsiebvorrichtung 26 nachgeschaltete Feinsiebvorrichtung 28 auf. Die in der Grobsiebvorrichtung 26 bereits grob gesiebte organische Suspension wird der Feinsiebvorrichtung 28 zugeführt. Die Feinsiebvorrichtung 28 weist dabei eine Siebmaschenweite von 0,5 mm bis 3 mm auf. Ein Teil des reststoffarmen Wassers kann über eine von der Feinsiebvorrichtung 28 bis zur Zerkleinerungstrommel 12 führende Wasserrückführvorrichtung 30 in die Zerkleinerungstrommel 12 rückgeführt werden. Sowohl die Grobsieb- wie auch die Feinsiebvorrichtung 26, 28 kann als Spannwellensiebmaschine ausgebildet sein.

Bei Betätigung der Vorrichtung 10 wird in einem ersten Verfahrensschritt der aufzubereitende Abfall in die Zerkleinerungstrommel 12 eingebracht. Es erfolgt dabei die Trennung von anorganischen und organischen Bestandteilen des Abfalls. Dabei schwimmen die organischen Bestandteile im oberen Bereich der sich in der Zerkleinerungstrommel 12 bildenden wässrigen Suspension. Die anorganischen Teile sinken dagegen ab und werden zur Öffnung 32 transportiert. Dies erfolgt über einen sogenannten Schneckenaustrag (nicht dargestellt). Die organischen Bestandteile werden bis zu einer vorbestimmten Teilchengröße zerkleinert und dann auf das Grobsieb 26 überführt, wie vorstehend bereits beschrieben. Nach einer weiteren, feineren Siebung wird die entstehende organische Suspension der weiteren biologischen Behandlung z.B. in Gärtürmen zugeführt.

## Patentansprüche

1. Vorrichtung zur Aufbereitung von Abfällen mit organischen Anteilen, mit mindestens einer drehbaren Zerkleinerungstrommel mit Schwerstoffausschleusung, wobei die Zerlcleinerungstrommel (12) in ihrem Inneren mindestens einen frei beweglich angeordneten Mahlkörper aufweist und der oder die Mahlkörper mittels einer Trennvorrichtung (16) in der Zerkleinerungstrommel (12) zurückgehalten wird bzw. werden und die Zerkleinerungstrommel (12) einen Rückhaltering (18) aufweist, der unzerkleinerte Abfälle bis zum Erreichen einer entsprechenden, vorbestimmten Teilchengröße in der Zerkleinerungstrommel (12) zurückhält und im Bereich einer Drehachse (36) zwei sich gegenüberliegende Öffnungen (32, 34) aufweist,
**dadurch gekennzeichnet,**
**daß** die erste Öffnung (34) zum Eintrag der aufzubereitenden Abfälle und zum Austrag der zerkleinerten organischen Bestandteile des Abfalls und die zweite, gegenüberliegende Öffnung (32) zum Austrag von abgetrennten anorganischen Bestandteilen des Abfalls ausgebildet ist, wobei die erste Öffnung (34) einen größeren Durchmesser aufweist als die zweite Öffnung (32) und der Transport der abgesunkenen zerkleinerten anorganischen Bestandteile zur zweiten Öffnung (32) mittels eines Schneckenaustrags erfolgt.

2. Vorrichtung nach Anspruch 1,
**dadurch gekennzeichnet,**
**daß** der Mahlkörper aus Stein oder einer Metallkugel besteht.

3. Vorrichtung nach einem der vorhergehenden Ansprüche,
**dadurch gekennzeichnet,**
**daß** die Vorrichtung (10) eine der Zerkleinerungstrommel (12) nachgeschaltete Grobsiebvorrichtung (26) zur Aufnahme und Siebung der zerkleinerten organischen Abfälle aufweist.

4. Vorrichtung nach Anspruch 3,
**dadurch gekennzeichnet,**
**daß** die Grobsiebvorrichtung (26) eine Siebmaschenweite von 8 mm bis 30 mm aufweist.

5. Vorrichtung nach einem der vorhergehenden Ansprüche,
**dadurch gekennzeichnet,**
**daß** die Vorrichtung (10) eine der Grobsiebvorrichtung (26) vor- oder nachgeschaltete Feinsiebvorrichtung (28) aufweist.

6. Vorrichtung nach Anspruch 5,
**dadurch gekennzeichnet,**
**daß** die Feinsiebvorrichtung (28) eine Siebmaschenweite von 0,5 mm bis 3 mm aufweist.

7. Vorrichtung nach einem der Ansprüche 3 bis 6,
**dadurch gekennzeichnet,**
**daß** die Grobsieb- und/oder Feinsiebvorrichtung (26, 28) eine Spannwellensiebmaschine ist.

8. Verfahren zur Aufbereitung von Abfällen mit organischen Anteilen unter Verwendung einer Vorrichtung gemäß Anspruch 1,
**dadurch gekennzeichnet,**
**daß** das Verfahren folgende Schritte umfasst:
a) Einbringen von aufzubereitenden Abfällen in eine Zerkleinerungstrommel (12) über eine erste Öffnung (34) und Trennung von anorganischen und organischen Bestandteilen des Abfalls, wobei die anorganischen Bestandteile über eine zweite, der ersten Öffnung (34) gegenüberliegenden Öffnung (32) der Zerkleinerungstrommel (12) abgeführt werden;
b) Zerkleinerung der organischen Bestandteile des Abfalls bis zu einer vorbestimmten Teilchengröße;
c) Austrag einer entstehenden organischen, wässrigen Suspension aus der Zerkleinerungstrommel (12) über die erste Öffnung (34) auf ein Grobsieb (26);
d) Grobsiebung der organischen Suspension und Abtrennung nicht zerkleinerbarer organischer Bestandteile;
e) Austrag der entstehenden organischen Suspension aus dem Grobsieb (26) auf ein Feinsieb (28);
f) Feinsiebung der organischen Suspension und teilweise Rückführung von feststoffarmem Wasser in die Zerkleinerungstrommel (12); und
g) Austrag der entstehenden organischen Suspension zur weiteren biologischen Behandlung.

9. Verfahren nach Anspruch 8,
**dadurch gekennzeichnet,**
**daß** die Feinsiebung der organischen Suspension vor der Grobsiebung durchgeführt wird.

10. Verfahren nach Anspruch 8 oder 9,
**dadurch gekennzeichnet,**
**daß** eine mehrstufige Grob- und/oder Feinsiebung durchgeführt wird.

11. Verfahren nach einem der Ansprüche 8 bis 10,
**dadurch gekennzeichnet,**
**daß** Sandanteile der abgetrennten anorganischen Bestandteile des Abfalls einer Sandwäsche zugeführt werden.

## Claims

1. An apparatus for treating waste containing organic materials, comprising at least one rotatable comminuting drum with medium solids discharge means, which comminuting drum (12) includes at least one freely movable grinding body in its interior, which one or plural grinding body or bodies is/are retained within said comminuting drum (12) by means of a separating device (16), said comminuting drum (12) including a retaining ring (18) which will retain non-comminuted waste within said comminuting drum (12) until it has been reduced to a corresponding predetermined particle size, said retaining ring (18) including two opposing openings (32, 34) in the area of a rotary axis
**characterized in that**
said first opening (34) serves to introduce the waste to be treated and to discharge the comminuted organic materials contained in said waste, and said second opening (32) opposite thereof serves to discharge the separated inorganic materials contained in said waste, wherein said first opening (34) is larger in diameter than said second opening (32), and wherein the comminuted inorganic materials that have sunk to the bottom will be conveyed to said second opening (32) by means of a screw-type extractor.

2. The apparatus of claim 1 **characterized in that** said grinding body consists of stone or a metal ball.

3. The apparatus of one of the preceding claims **characterized in that** said apparatus (10) includes a coarse screening device (26) for collecting and screening the comminuted organic waste, which device (26) is connected after said comminuting drum (12).

4. The apparatus of claim 3 **characterized in that** said the mesh size of said coarse screening device (26) is 8 mm to 30 mm.

5. The apparatus of one of the preceding claims **characterized in that** said apparatus (10) includes a fine screening device (28) connected before or after said coarse screening device (26).

6. The apparatus of claim 5 **characterized in that** the screen mesh size of said fine screening device (28) is 0.5 mm to 3 mm.

7. The apparatus of one of claims 3 to 6 **characterized in that** said coarse screening device and/or said fine screening device (26, 28) is a shaft-axle screening machine.

8. A method for treating waste containing organic materials using an apparatus of claim 1
**characterized in that**
said method includes the following steps:
a) introducing waste to be processed into a comminuting drum (12) via a first opening (34) thereof and separating the inorganic from the organic materials contained in said waste, which inorganic materials portion is discharged via a second opening (32) of said comminuting drum, opposite said first opening (34);
b) comminuting the organic materials contained in said waste to a predetermined particle size;
c) discharging the resulting aqueous organic suspension from said comminuting drum (12) via its first opening (34) arid conveying it to a coarse screen (26);
d) coarse screening of the organic suspension and separating organic materials which cannot be comminuted;
e) discharging the resulting organic suspension from the coarse screen (26) to a fine screen (28);
f) fine screening of the organic suspension and returning part of the low-solids water to the comminuting drum (12); and
g) discharging the resulting organic suspension for further biological treatment.

9. The method of claim 8
**characterized in that**
the fine screening of the organic suspension occurs before the coarse screening step.

10. The method of claims 8 or 9
**characterized in that**
a multi-stage coarse and/or fine screening operation is performed.

11. The method of one or claims 8 to 10
**characterized in that**
any sand contained in the separated inorganic materials portion of said waste is subjected to a sand-washing process.

## Revendications

1. Dispositif pour le traitement de déchets à portions organiques comprenant au moins un tambour de concassage pivotant qui dispose d'une élimination off lourde où le tambour de concassage (12)
- présente à son intérieur au moins un corps de broyage étant disposé de façon qu'il(s) est (sont) librement mobile(s),
- est formé de façon que le ou les corps de broyage est (sont) retenu(s) dans ce tambour de concassage (12) au moyen d'un dispositif de bornage (16),
- présente un anneau d'arrêt (18) qui retient des déchets non concassés dans ce tambour de concassage (12) jusqu' à ce qu'ils atteignent une certaine grosseur de particules préalablement déterminée correspondant audit anneau d'arrêt et
- présente au rayon d'une axe de rotation (36) deux orifices (32, 34) étant disposés l'un en face de l'autre,
**caracterisé en ce que**
le premier orifice (34) est formé de telle façon qu'il sert comme orifice d'aspiration des déchets à traiter et au même temps comme orifice de décharge des composants organiques concassés des déchets et le deuxième orifice (32) étant disposé en face du premier orifice est formé de telle façon qu' il sert comme orifice de décharge des composants inorganiques séparés des déchets où le premier orifice (34) présente un diamètre plus large que le deuxième orifice (32) et le transport des composants inorganiques concassés qui se sont déposés vers le deuxième orifice (32) s'ensuit au moyen d'une vis à extraction.

2. Dispositif selon la revendication 1,
**caracterisé en ce que**
le corps de broyage consiste de pierre ou d' une bille de métal.

3. Dispositif selon l'une des revendications précédentes,
**caracterisé en ce que**
le dispositif (10) comporte un dispositif de criblage gros (26) etant disposé derrière le tambour de concassage (12) qui sert à l'emmagasinage et au criblage des déchets organiques concassés.

4. Dispositif selon la revendication 3,
**caractérisé en ce que**
le dispositif de criblage gros (26) présente une largeur de mailles de crible de 8 mm à 30 mm.

5. Dispositif selon l'une des revendications précédentes,
**caracterisé en ce que**
le dispositif (10) comporte un dispositif de criblage fin (28) étant disposé devant ou derrière le dispositif de criblage gros (26).

6. Dispositif selon la revendication 5,
**caracterisé en ce que**
le dispositif de criblage fin (28) présente une largeur de mailles de crible de 0,5 mm à 3 mm.

7. Dispositif selon l'une des revendications 3 à 6,
**caracterisé en ce que**
le dispositif de criblage gros (26) et/ou le dispositif de criblage fin (28) sont des machines à cribler à ondulation linéaire.

8. Procédé de traitement de déchets à portions organiques au moyen d'un dispositif selon la revendication 1,
**caracterisé en ce que**
ce procédé comprend les étapes suivantes:
a) Introduction des déchets à traiter dans un tambour de concassage (12) à travers un premier orifice (34) et séparation des composants inorganiques et organiques des déchets où les composants inorganiques sont dégagés à travers un deuxième orifice (32) du tambour de concassage (12) disposé en face du premier orifice (34);
b) Concassage des composants organiques des déchets jusqu' à l'atteinte d'une certaine grosseur de particules préalablement déterminée;
c) Décharge de l'aqueuse suspension organique qui se produit du tambour de concassage (12) à travers le premier orifice (34) sur un crible gros (26);
d) Criblage gros de la suspension organique et écartement des composants organiques non concassables;
e) Décharge de la suspension organique qui se produit du crible gros (26) sur un crible fin (28);
f) Criblage fin de la suspension organique et recyclage partiel d'eau pauvre en matières solides dans le tambour de concassage (12); et
g) Décharge de la supension organique qui se produit en vue de l'ultérieur traitement biologique.

9. Procédé selon la revendication 8,
**caracterisé en ce que**
le criblage fin de la suspension organique est effectué avant le criblage gros.

10. Procédé selon la revendication 8 ou 9,
**caraeterisé en ce que**
l'on effectue un criblage gros et/ou un criblage fin à plusieures étapes.

11. Procédé selon l'une quelconque des revendications 8 à 10,
**caracterisé en ce que**
des portions de sable des composants inorganiques écartés des déchets sont amenées à un lavage des sables.
